# FASCICULE DE BREVET EUROPEEN

(11) **EP 2 663 517 B1**
(45) Date de publication et mention de la délivrance du brevet: **29.04.2020**
(21) Numéro de dépôt: 12704291.9
(22) Date de dépôt: 06.01.2012
(51) Int. Cl.: B65H 45/12, B65H 45/30

(54) **DISPOSITIF DE PLIAGE D'UNE FEUILLE MINCE**
VORRICHTUNG ZUM BIEGEN EINES DÜNNEN BLATTES
DEVICE FOR BENDING A THIN SHEET

(30) Priorité: 13.01.2011 FR 1100112
(43) Date de publication de la demande: 20.11.2013
(73) Titulaire: Rubinstein, Patrick, 75006 Paris (FR)
(72) Inventeur: PERDRIAU, Nicolas, F-79100 Saint Jacques de Thouars (FR); RUBINSTEIN, Patrick, F-75006 Paris (FR)
(74) Mandataire: Delaveau, Sophie
(86) Numéro de dépôt international: PCT/FR2012/000006
(87) Numéro de publication internationale: WO 2012/095581

(56) Documents cités:
- EP-A1- 0 378 264
- WO-A1-2004/078627
- FR-A1- 2 544 639
- US-A1- 2007 107 485

## Description

La présente invention concerne un dispositif et un procédé destinés à réaliser, à partir d'une feuille mince, notamment une feuille de papier, comportant une série de rainures parallèles équidistantes, un pliage suivant chacune desdites rainures de façon à former d'un côté à l'autre de la feuille une série de dièdres parallèles et identiques.

La présente invention se révèle particulièrement intéressante dans le domaine de l'affichage et notamment dans celui de la présentation de photos dites composites. On connaît en effet des dispositifs d'affichage qui sont constitués d'une multiplicité de dièdres adjacents et parallèles dont les deux faces sont respectivement revêtues de bandes successives et alternées appartenant à deux images ou dessins différents de sorte que, sous un angle d'observation donné, un observateur ne peut voir que l'une de ces images et que, sous un autre angle d'observation donné, il ne peut voir que l'autre image.

On sait que l'une des difficultés de réalisation d'un tel dispositif de présentation d'images est la mise en place des différentes bandes sur les faces respectives de ces dièdres, que ces images soient imprimées directement sur les faces de ces derniers ou collées sur ceux-ci, dans la mesure où le positionnement précis des différentes bandes joue un rôle primordial dans la qualité du résultat obtenu.

On a proposé dans le brevet US 5 598 650 de réaliser sur une même feuille les différentes bandes constituant la photographie composite que l'on souhaite afficher. Une fois celle-ci réalisée il est nécessaire de plier cette photo composite suivant chacune des lignes de séparation.

Une condition pour obtenir une bonne image, est que l'angle de la pliure soit absolument net et l'on a proposé dans ce but de réaliser des rainures suivant l'axe de la pliure afin de rendre cette dernière plus facile.

On comprend dès lors qu'il est impératif de réaliser la série de rainures de façon précise ce qui impose qu'elles soient à la fois parallèles et de la même largeur que celle de l'impression, et ceci pour des photographies composites de grandes dimensions, autrement dit avec un nombre de rainures important.

On sait, avec le matériel d'impression existant, réaliser de façon extrêmement précise des bandes de photographies alternées. On sait également réaliser le rainurage de ces différentes bandes de façon suffisamment précise pour obtenir une coïncidence absolue entre la ligne de séparation de deux images successives et la rainure de pliage.

On connait de la publication EP378264 un dispositif permettant de réaliser le pliage d'une feuille selon des lignes de pliage parallèles au moyen de poinçons actionnables entre une position haute et une position basse en appui sur la feuille et une série de nervures d'un bloc de formage.

La présente invention a pour but de proposer un dispositif permettant de plier sous forme d'une série de dièdres adjacents les différentes bandes imprimées et rainurées de façon que les lignes de pliure coïncident de façon précise avec les rainures précédemment effectuées.

La difficulté est d'autant plus grande que la dimension des images est importante si bien que la longueur de la feuille est telle qu'elle comprend, en fin de pliure, un nombre important de dièdres. On comprend que, dans ces conditions, une faible erreur de coïncidence entre une rainure et une ligne de pliure en début de pliage se traduit en fin de celui-ci par une erreur importante en raison du cumul des erreurs.

La présente invention a ainsi pour objet un dispositif de pliage d'une feuille mince, notamment une feuille de papier, suivant des lignes de rainurage parallèles et équidistantes réalisées sur celle-ci, caractérisé en ce qu'il comporte :
- un bâti apte à recevoir un gabarit de pliage de dimensions au moins égales à celles de la feuille à plier et qui est formé d'une succession de dièdres parallèles adjacents transversaux et identiques séparés par une ligne de jonction,
- des moyens applicateurs mobiles en translation aptes à appliquer de façon successive une ligne de rainurage de la feuille contre une ligne de jonction du gabarit de pliage,
- des moyens de maintien aptes, pendant l'actionnement des moyens applicateurs sur une ligne de jonction déterminée, à maintenir appliquée au moins une ligne de rainurage contre une ligne de jonction située en amont de la dite ligne de jonction déterminée.

Par ailleurs les moyens de maintien pourront être tels, qu'à tout moment pendant l'opération de pliage de la feuille, au moins une ligne de rainurage soit maintenue appliquée contre une ligne de jonction située en amont de la dite ligne de jonction déterminée.

Préférentiellement ladite ligne de jonction amont sera adjacente à la ligne de jonction déterminée.

Suivant l'invention les moyens applicateurs seront préférentiellement constitués de lames transversales mobiles verticalement et aptes à pénétrer dans le volume inter-dièdres de façon que leur sommet puisse venir en appui sur la ligne de jonction. Ces lames pourront comporter deux faces actives formant un angle légèrement inférieur à celui formé par les faces du dièdre entre lesquelles elles viennent appliquer la feuille de papier.

Dans un mode de mise en oeuvre de l'invention les lames seront disposées sur un portique apte à se déplacer, sous l'action de moyens de déplacement, dans le sens longitudinal du gabarit de pliage. Ces moyens de déplacement seront constitués de moteurs pas à pas contrôlés par une logique de commande permettant de déplacer le portique suivant des pas de déplacement égaux.

Préférentiellement le pas de déplacement sera égal à la distance séparant deux arêtes consécutives des dièdres formant le gabarit de pliage.

De façon à assurer le maintien des parties pliées de la feuille sur le gabarit de pliage, les dièdres formant celui-ci seront traversés de canaux connectés à des moyens d'aspiration. Par ailleurs la surface du gabarit de pliage pourra être divisée en plusieurs zones, chacune de ces zones étant reliée aux moyens d'aspiration et une électrovanne pilotée par la logique de commande, pourra être interposée entre chaque zone et les moyens d'aspiration.

Une toile imperméable à l'air pourra être disposée sur le gabarit de pliage, en aval des moyens applicateurs et des moyens de maintien. Le dispositif suivant l'invention pourra comporter des moyens aptes à enrouler ladite toile au fur et à mesure du déplacement des moyens applicateurs et des moyens de maintien.

Suivant l'invention au moins l'une des lames pourra être pourvue de moyens d'actionnement aptes à lui permettre un mouvement de déplacement horizontal.

Par ailleurs au moins l'une des lames pourra être pourvue d'une avancée. Préférentiellement la lame située en aval de la lame pourvue d'une avancée possédera, en face de celle-ci, un logement apte à recevoir ladite avancée.

Dans un mode de réalisation préféré du dispositif de pliage suivant l'invention ce dernier possédera trois lames, à savoir une lame amont, une lame aval et une lame médiane. La lame amont possédera des avancées au moins à ses extrémités. Les lames aval et médiane pourront être pourvues de moyens d'actionnement aptes à leur permettre un mouvement de déplacement horizontal.

Dans ce mode de réalisation de l'invention la réalisation d'un nouveau pli sera assurée par le déplacement vertical de la lame aval.

La présente invention a également pour objet un procédé de pliage sur un gabarit d'une feuille mince, notamment une feuille de papier, suivant des lignes de rainurage parallèles et équidistantes réalisées sur celle-ci et qui s'étendent transversalement d'un côté à l'autre de la feuille, ce gabarit de pliage étant formé d'une succession de dièdres transversaux parallèles adjacents et identiques séparés par une ligne de jonction, caractérisé en ce qu'il comporte les étapes consistant à:
- appliquer de façon successive une ligne de rainurage de la feuille contre une ligne de jonction déterminée (19b) du gabarit de pliage,
- maintenir, pendant ladite application, au moins une ligne de marquage contre une ligne de jonction située en amont de la dite ligne de jonction déterminée.

Suivant ce procédé on fera appel à des lames mobiles verticalement pour appliquer les lignes de rainurage de la feuille contre les lignes de jonction du gabarit de pliage.

On utilisera préférentiellement trois lames, à savoir une lame amont, une lame aval et une lame médiane.

Un nouveau pli sera préférentiellement assuré par le déplacement vertical de la lame aval, au moins la lame médiane étant abaissée pendant ce déplacement de façon à appliquer un pli précédemment formé contre le gabarit de pliage pendant ce déplacement. Une fois le pli réalisé, la lame amont sera ramenée près de la lame médiane, de façon que des avancées de celles-ci viennent prendre place dans des logements correspondants de la lame médiane, au moins une des lames aval ou médiane étant abaissée pendant ce mouvement, de façon à maintenir appliqué le nouveau pli formé et le pli précédent contre le gabarit de pliage.

Les lames aval et médiane seront ensuite avancées d'une valeur égale à l'écartement de deux sommets consécutifs des dièdres formant le gabarit de pliage et la lame médiane sera abaissée dans le pli dernièrement formé, la lame amont et ses avancées restant abaissée pendant ce déplacement dans les plis précédents.

On décrira ci-après, à titre d'exemple non limitatif, une forme d'exécution de la présente invention, en référence au dessin annexé sur lequel :
- la figure 1 est une vue schématique suivant la largeur d'un dispositif de pliage suivant l'invention,
- la figure 2 est une vue schématique suivant la longueur du dispositif de pliage représenté sur la figure 1,
- la figure 3 est une vue de détails en coupe partielle des moyens de coulissement du portique mis en oeuvre dans le dispositif de pliage suivant l'invention,
- la figure 4 est une vue partielle des lames de pliage du dispositif représenté sur la figure 2,
- la figure 5 est une vue schématique de détails en coupe des lames assurant le pliage et qui sont destinées à coopérer avec un gabarit de pliage,
- la figure 6 est une vue de détails en coupe des moyens d'aspiration destinés à assurer le maintien sur le gabarit de pliage de la partie de feuille déjà pliée,
- la figure 7 est une vue de côté suivant la longueur de la table, montrant des moyens de masquage des dièdres non utilisés du gabarit de pliage,
- la figure 8 est une vue partielle en plan d'une feuille de papier imprimée et rainurée, que l'on souhaite plier,
- la figure 9 est une vue schématique agrandie en coupe d'un gabarit de pliage recevant une feuille et des lames de pliage,
- la figure 10 est une vue de détails en perspective des vérins d'actionnement des lames de pliage,
- les figures 11 à 13 sont des vues de détails en perspective des vérins de la figure 10 qui sont respectivement équipés d'une lame, de deux lames et de trois lames de pliage,
- les figures 14a à 14c sont des vues en coupe transversales des extrémités des lames de pliage,
- les figures 15 à 18c sont des vues schématiques illustrant les mouvements respectifs des lames au cours d'un cycle de pliage.

Ainsi que représenté sur les figures schématiques 1 à 3 le dispositif de pliage 1 suivant l'invention comprend un châssis constitué d'une table rectangulaire 3 reposant sur le sol par quatre pieds 5. La table 3 comporte sur ses deux bords longitudinaux opposés des coulisses 7 sur lesquelles est monté à coulissement un portique 8. Ce dernier est constitué, sur chacun des côtés longitudinaux de la table 3 d'une paire de coulisseaux 9 qui coopèrent avec les coulisses 7 et qui reçoivent des montants verticaux 11 qui supportent un montant transversal 13.

Le portique 8 comporte des moyens d'avance, non représentés sur le dessin, qui sont notamment constitués de moteurs pas à pas dont l'avance est contrôlée et commandée par une logique de commande 15 de façon que le portique puisse se déplacer d'une extrémité à l'autre de la table 3.

La surface de cette dernière reçoit un gabarit de pliage rectangulaire 17, réalisé par exemple en matière de synthèse, et qui est constitué, ainsi que représenté sur la figure 5, de dièdres 19 dont les angles au sommet sont voisin de 90° et qui s'étendent suivant la totalité de la dimension transversale de la table 3, soit perpendiculairement à la direction de déplacement D du portique 8.

Ainsi que représenté sur la figure 6, la base du gabarit de pliage 17 est creusée d'une chambre 21 qui est en communication avec l'extérieur par des canaux 23 qui traversent chaque dièdre 19 pour déboucher sur une face de ces derniers. Ces canaux se répartissent périodiquement sur toute la longueur de chacun des dièdres 19. La chambre 21 est reliée par des moyens de connexion 25 et une conduite 27 à une pompe aspirante 29.

Préférentiellement, ainsi que représenté sur les figures 1 et 2, la base du gabarit de pliage 17 est divisée en plusieurs secteurs qui sont chacun alimentés par un collecteur 31 qui est lui même alimenté par une conduite 32 reliée à la pompe à vide 29 avec interposition d'électrovannes commmandables, respectivement 32a, 32b, 32c, 32d, 32e, par la logique de commande 15. Une telle disposition permet de contrôler les secteurs dans lesquels on souhaite faire le vide et ceci en fonction de la position du portique 8. On réalise ainsi une économie de puissance de la pompe à vide qui permet de travailler avec une pompe de moindre puissance.

Dans une autre variante de l'invention qui est représentée sur la figure 7, on dispose sur le gabarit de pliage 17 une toile imperméable à l'air 18 qui est enroulée sur un rouleau transversal 20 qui est solidarisé du portique 8 par un montant 22, de façon que, lorsque ce dernier se déplace dans la direction D au cours de l'opération de pliage, la toile 18 s'enroule sur le rouleau 20 de façon à dégager les dièdres du gabarit qui vont être utilisés pour le pliage.

Un tel mode de mise en oeuvre permet de masquer les dièdres 19 du gabarit 17 qui n'ont pas encore été utilisés, de façon à diminuer l'énergie d'aspiration nécessaire au placage de la partie de la feuille pliée contre le gabarit. On peut ainsi, grâce à une telle disposition, n'utiliser, ainsi que représenté sur la figure 7, qu'un seul collecteur 31 et une pompe d'aspiration de puissance réduite

Suivant l'invention on dispose d'une feuille de papier qui est revêtue d'une image composite. On appellera image composite une image constituée à partir de plusieurs images de base, par exemple un couple d'images, ainsi que décrit ci-après, qui est imprimée sur un support souple tel que préférentiellement une feuille de papier 33. Pour constituer une telle image composite, ainsi que représenté sur la figure 8, on dispose à l'origine de deux représentations graphiques, par exemple des photographies, que l'on partage respectivement en une première série a, b, c, ... j et une seconde série a', b' , c', ... j' de bandes parallèles de même largeur, de l'ordre par exemple de 10 mm, que l'on assemble entre-elles de façon que la première bande a de la première série et la première bande a' de la seconde série soient disposées de façon adjacente. Et l'on procède ainsi de proche en proche de façon alternée de façon à trouver successivement les bandes a,a',b,b',c,c' ... j,j' de façon à former une nouvelle photographie composite.

Pour assurer le pliage de la feuille de papier 33 qui est imprimée et rainurée sur chaque ligne de séparation de deux photos adjacentes, on dispose celle-ci sur le gabarit de pliage 17 et on la bloque de façon que la première rainure coïncide avec la première arête 19a du gabarit de pliage 17. Suivant l'invention et ainsi que représenté sur la figure 6, on applique la feuille sur le gabarit de pliage de façon que des rainures successives se trouvent respectivement appliquées contre une arête 19a et contre le fond 19b entre les dièdres 19, désigné ci-après par ligne de jonction. Une fois cette application effectuée la feuille de papier 33 reste maintenue contre les dièdres 19 du gabarit de pliage 17 sous l'effet de l'aspiration effectuée par la pompe à vide 29 via les canaux d'aspiration 23 prévus dans ces derniers.

Ainsi que représenté schématiquement sur la figure 9, l'application de la feuille 33 sur le gabarit de pliage 17 est effectuée au moyen d'un ensemble de trois lames, à savoir une lame amont 35a, une lame médiane 35b, et une lame aval 35c qui s'étendent sur toute la dimension transversale de la table 3 et qui effectuent un mouvement vertical v, ainsi qu'expliqué ci-après, sous l'action de vérins pneumatiques respectifs 37a, 37b, 37c, ainsi que représenté sur la figure 10, dont les mouvements sont pilotés par la logique de commande 15. Les lames médiane 35b et aval 35c peuvent également effectuer un déplacement horizontal et longitudinal h par rapport au portique 8. A cet effet les vérins respectifs 37b et 37c qui les supportent sont montés sur un vérin horizontal 40 apte à effectuer un tel déplacement sous le contrôle de la logique de commande 15 ainsi que représenté sur la figure partielle 4.

Ainsi que représenté sur la figure 5, les lames 35a, 35b, 35c ont un angle au sommet A qui est légèrement inférieur à l'angle des dièdres 19 et qui est préférentiellement de l'ordre de 86° de façon qu'au cours de leur mouvement de déplacement vertical v leur extrémité active puisse venir en appui sur la ligne de jonction 19b.

De façon à faciliter le mouvement lorsque la largeur du gabarit de pliage 17 est importante on peut, ainsi que représenté sur la figure 1, faire appel à plusieurs séries de lames, notamment trois séries qui sont disposées dans le prolongement transversal l'une de l'autre et dont le mouvement est synchronisé par la logique de commande 15.

On a représenté sur la figure 10 une platine support 38 des vérins 37a, 37b, 37c qui sont destinés à supporter les lames 35a, 35b, 35c et l'on a représenté sur les figures 11 à 13 cette même platine support sur laquelle sont respectivement montées une lame 35a, deux lames 35a et 35b et les trois lames 35a, 35b, et 35c.

Ainsi que représenté sur les figures 11 et 14a, la première lame, ou lame amont 35a, comporte à chacune de ses extrémités et en son milieu une avancée 35'a dont la base reproduit celle de la lame proprement dite.

La seconde lame, ou lame médiane 35b, ainsi que représenté sur les figures 12 et 14b, est pourvue à ses extrémités et en son centre d'un évidement 39 qui est destiné à recevoir les avancées 35'a de la lame 35a, ce qui permet à cette dernière de venir en appui contre la lame 35b comme représenté sur la figure 12.

La troisième lame, ou lame aval 35c, qui est représentée sur les figures 13 et 14c est de type classique.

On décrira ci-après le mouvement qui est appliqué aux différentes lames ainsi qu'au portique 8 qui les supporte au cours d'un cycle complet de l'opération de pliage et qui peut être décomposé en trois phases principales.

Lors de la première phase, l'on part d'une position, représentée sur la figure 15, dans laquelle les trois lames 35a, 35b, 35c sont abaissées et sont appliquées l'une contre l'autre. Dans cette position les avancées 35'a de la lame amont 35a sont logées dans les évidements associés 39 de la lame médiane 35b. La logique 15 commande ensuite les mouvements suivants :
- les lames médiane 35b et aval 35c sont relevées, et la larme 35a reste enfoncée (figure 16a)
- les lames médiane 35b et aval 35c sont déplacées vers l'avant par le vérin 40 d'une distance h égale à un écartement e entre deux sommets 19a des dièdres 19 du gabarit de pliage 17, et la lame 35a reste enfoncée (figure 16b),
- la lame médiane 35b est abaissée dans la dernière pliure effectuée lors du cycle précédent (figure 14c),

Lors de la deuxième phase on abaisse la lame aval 35c sur la feuille 33 ce qui vient alors former une nouvelle pliure. On notera que, lors de la formation de cette nouvelle pliure (figure 17), les trois pliures disposées en amont de celle-ci sont solidement maintenues par la lame médiane 35b située en amont de la lame de travail 35c, et par la lame amont 35a et son avancée 35'b, ce qui évite tout glissement de la feuille 33 lors de cette opération. Par ailleurs, notamment en raison du fait que l'angle au sommet A de la lame aval 35c est inférieur à l'angle au sommet des dièdres, le sommet de cette lame peut venir en contact avec la ligne de jonction 19b et amener ainsi la ligne de rainurage de la feuille 33 contre cette ligne de jonction. Un tel dispositif permet ainsi de réaliser, à chaque formation d'un pli, un recentrage de la position d'une ligne de rainurage de la feuille par rapport à une ligne de jonction du gabarit de pliage.

Lors de la troisième phase on remonte la lame amont 35a (figure 18a) puis on fait avancer le portique 8 d'une valeur h correspondant à l'écartement e existant entre deux sommets consécutifs des dièdres 19 du gabarit de pliage 17, et ceci tout en rétractant le vérin 40 de façon que les lames médiane 35b et aval 35c restent immobiles par rapport à la feuille 33 de façon qu'elles continuent de maintenir les deux derniers plis de la feuille de papier 33 appliqués sur le gabarit de pliage 17. On se retrouve alors dans la position de départ.

On notera que, lors de la formation d'un pli par la lame aval 35c (figure 17) lors de la deuxième phase, la partie déjà pliée de la feuille est maintenue d'une part par la lame médiane 35b et, d'autre part, par la lame amont 35a et son avancée 35'a, ce qui lui assure un maintien efficace sur le gabarit de pliage 17.

On remarquera par ailleurs, qu'au cours de tout le processus de pliage pendant lequel les lames se soulèvent et se déplacent à tout moment, la partie pliée de la feuille est maintenue appliquée contre le gabarit de pliage par au moins une lame. Cette disposition contribue également à prévenir tout glissement de la feuille par rapport au gabarit pendant tout le processus.

## Revendications

1. Dispositif de pliage d'une feuille mince, notamment une feuille de papier (33), suivant des lignes de rainurage parallèles et équidistantes réalisées sur celle-ci et qui s'étendent transversalement d'un côté à l'autre de la feuille, lequel dispositif comporte un bâti (3) apte à recevoir un gabarit de pliage (17) de dimensions au moins égales à celles de la feuille (33) à plier et qui est formé d'une succession de dièdres parallèles (19) adjacents transversaux et identiques séparés par une ligne de jonction (19b), et des moyens applicateurs mobiles en translation (35a,35b,35c), **caractérisé en ce que** les moyens applicateurs (35a,35b,35c) sont mobiles en translation dans le sens longitudinal du gabarit de pliage (17), et ainsi aptes à appliquer de façon successive une ligne de rainurage de la feuille (33) contre une ligne de jonction (19b) du gabarit de pliage (17), et **en ce que** ledit dispositif comporte en outre des moyens de maintien aptes, pendant l'actionnement des moyens applicateurs mobiles en translation dans le sens longitudinal du gabarit de pliage (35a,35b,35c) sur une ligne de jonction déterminée, de préférence à tout moment pendant l'opération de pliage de la feuille, à maintenir appliquée au moins une ligne de rainurage contre une ligne de jonction (19b) située en amont de la dite ligne de jonction déterminée.

2. Dispositif de pliage suivant la revendication 1, **caractérisé en ce que** ladite ligne de jonction amont est adjacente à la ligne de jonction déterminée.

3. Dispositif de pliage suivant l'une des revendications 1 à 2 **caractérisé en ce que** les moyens applicateurs sont constitués de lames transversales (35a,35b,35c) mobiles verticalement et aptes à pénétrer dans le volume inter dièdres (19) de façon que leur sommet puisse venir en appui sur la ligne de jonction (19b)et **en ce que** les lames (35a,35b,35c) sont disposées sur un portique (8) apte à se déplacer, sous l'action de moyens de déplacement, dans le sens longitudinal du gabarit de pliage (17).

4. Dispositif de pliage suivant la revendication 3 **caractérisé en ce que** les moyens de déplacement sont constitués de moteurs pas à pas contrôlés par une logique de commande (15), de façon à déplacer le portique (8) suivant des pas de déplacement égaux, le pas de déplacement étant égal à la distance (e) séparant deux arêtes (19a) consécutives des dièdres (19) formant le gabarit de pliage (17).

5. Dispositif de pliage suivant l'une des revendications précédentes **caractérisé en ce que** les dièdres (19) formant le gabarit de pliage (17) sont traversés de canaux (23) connectés à des moyens d'aspiration (29).

6. Dispositif de pliage suivant l'une des revendications 3 à 5**caractérisé en ce que** au moins l'une des lames (35a,35b,35c) est pourvue de moyens d'actionnement (40) aptes à lui permettre un mouvement de déplacement horizontal (h).

7. Dispositif de pliage suivant la revendication 6, **caractérisé en ce qu'**il possède trois lames, à savoir une lame amont (35a), une lame aval (35c) et une lame médiane (35b).

8. Dispositif de pliage suivant la revendication 7 **caractérisé en ce que** la lame amont (35a) possède des avancées (35'a) au moins à ses extrémités.

9. Dispositif de pliage suivant la revendication 8 **caractérisé en ce que** la lame (35b) située en aval de la lame amont (35a) pourvue d'une avancée (35'a) possède, en face de celle-ci, un logement (39) apte à recevoir ladite avancée (35'a).

10. Dispositif de pliage suivant l'une des revendications 7 à 9, **caractérisé en ce que** les lames aval (35c) et médiane (35b) sont pourvues de moyens d'actionnement (40) aptes à leur permettre un mouvement de déplacement horizontal (h).

11. Dispositif de pliage suivant l'une des revendications 7 à 10**caractérisé en ce que** la réalisation d'un nouveau pli est assurée par le déplacement vertical (v) de la lame aval (35c).

12. Procédé de pliage sur un gabarit (17) d'une feuille mince, notamment une feuille de papier (33), suivant des lignes de rainurage parallèles et équidistantes réalisées sur celle-ci et qui s'étendent transversalement d'un côté à l'autre de la feuille (33), ce gabarit de pliage (17) étant formé d'une succession de dièdres transversaux parallèles (19) adjacents et identiques séparés par une ligne de jonction (19b), **caractérisé en ce qu'**il comporte les étapes consistant à:
- appliquer de façon successive une ligne de rainurage de la feuille (33) contre une ligne de jonction déterminée (19b) du gabarit de pliage (17) par des moyens applicateurs mobiles en translation (35a,35b,35c) dans le sens longitudinal du gabarit de pliage (17),
- maintenir, pendant ladite application par les moyens applicateurs mobiles en translation dans le sens longitudinal du gabarit de pliage (35a,35b,35c), au moins une ligne de marquage contre une ligne de jonction située en amont de la dite ligne de jonction déterminée par des moyens de maintien.

13. Procédé de pliage suivant la revendication 12, **caractérisé en ce que** l'on utilise trois lames mobiles verticalement pour appliquer les lignes de rainurage de la feuille (33) contre les lignes de jonction du gabarit de pliage (17), à savoir une lame amont (35a), une lame aval (35c) et une lame médiane (35b)et **en ce que** un nouveau pli est assuré par le déplacement vertical (v) de la lame aval (35c), au moins la lame médiane étant abaissée pendant ce déplacement de façon à appliquer un pli précédemment formé contre le gabarit de pliage (17) pendant ce déplacement.

14. Procédé de pliage suivant la revendication 13 **caractérisé en ce qu'**une fois le pli réalisé, la lame amont (35a) est ramenée près de la lame médiane (35b), de façon que des avancées (35'a) de celles-ci viennent prendre place dans des logements correspondants (39) de la lame médiane (35b), la lame aval (35c) étant abaissée pendant ce mouvement de façon à maintenir appliqué le nouveau pli formé contre le gabarit de pliage (17).

15. Procédé de pliage suivant la revendication 14 **caractérisé en ce que** les lames aval (35c) et médiane (35b) sont ensuite avancées d'une valeur (e) égale à l'écartement de deux sommets consécutifs des dièdres (19) formant le gabarit de pliage (17) et la lame médiane (35b) est abaissée dans le pli dernièrement formé, la lame amont et ses avancées restant abaissée pendant ce déplacement dans les plis précédents.

## Patentansprüche

1. Vorrichtung zum Falzen eines dünnen Blattes, insbesondere eines Blattes Papier (33), entlang von parallelen und abstandsgleichen Rillungslinien, die auf diesem ausgeführt sind und die sich quer von einer Seite zur anderen des Blattes erstrecken, wobei die Vorrichtung einen Rahmen (3), der geeignet ist, eine Falzschablone (17) aufzunehmen, die mindestens die gleichen Abmessungen wie das zu falzende Blatt (33) hat und die aus einer Folge von parallelen benachbarten, quer verlaufenden und identischen Diedern (19) gebildet wird, die durch eine Verbindungslinie (19b) getrennt sind, und translatorisch bewegliche Anlegemittel (35a, 35b, 35c) umfasst, **dadurch gekennzeichnet, dass** die Anlegemittel (35a, 35b, 35c) in Längsrichtung der Falzschablone (17) translatorisch beweglich sind und somit geeignet sind, nacheinander eine Rillungslinie des Blatts (33) gegen eine Verbindungslinie (19b) der Falzschablone (17) anzulegen, und dass die Vorrichtung ferner Haltemittel umfasst, die geeignet sind, während der Betätigung der in Längsrichtung der Falzschablone translatorisch beweglichen Anlegemittel (35a, 35b, 35c) über einer bestimmten Verbindungslinie, bevorzugt jederzeit während des Blattfalzvorgangs, mindestens eine Rillungslinie gegen eine Verbindungslinie (19b), die stromauf der bestimmten Verbindungslinie gelegen ist, angelegt zu halten.

2. Falzvorrichtung nach Anspruch 1, **dadurch gekennzeichnet, dass** die stromaufwärtige Verbindungslinie benachbart zu der bestimmten Verbindungslinie ist.

3. Falzvorrichtung nach einem der Ansprüche 1 bis 2, **dadurch gekennzeichnet, dass** die Anlegemittel aus quer verlaufenden Messern (35a, 35b, 35c) bestehen, die vertikal beweglich sind und geeignet sind, in den Raum zwischen Diedern (19) so einzudringen, dass ihr Scheitelpunkt auf der Verbindungslinie (19b) zur Anlage kommen kann, und dass die Messer (35a, 35b, 35c) an einem Portal (8) angeordnet sind, das geeignet ist, sich unter der Einwirkung von Verlagerungsmitteln in Längsrichtung der Falzschablone (17) zu verlagern.

4. Falzvorrichtung nach Anspruch 3, **dadurch gekennzeichnet, dass** die Verlagerungsmittel aus Schrittmotoren bestehen, die von einer Steuerungslogik (15) gesteuert werden, so dass sie das Portal (8) in gleichen Verlagerungsschritten verlagern, wobei der Verlagerungsschritt gleich dem Abstand (e) ist, der zwei aufeinander folgende Kanten (19a) der die Falzschablone (17) bildenden Dieder (19) ist.

5. Falzvorrichtung nach einem der vorhergehenden Ansprüche, **dadurch gekennzeichnet, dass** die die Falzschablone (17) bildenden Dieder (19) von Kanälen (23) durchquert werden, die mit Ansaugmitteln (29) verbunden sind.

6. Falzvorrichtung nach einem der Ansprüche 3 bis 5, **dadurch gekennzeichnet, dass** mindestens eines der Messer (35a, 35b, 35c) mit Betätigungsmitteln (40) versehen ist, die geeignet sind, ihm eine horizontale Verlagerungsbewegung (h) zu ermöglichen.

7. Falzvorrichtung nach Anspruch 6, **dadurch gekennzeichnet, dass** sie drei Messer besitzt, und zwar ein stromaufwärtiges Messer (35a), ein stromabwärtiges Messer (35c) und ein mittleres Messer (35b).

8. Falzvorrichtung nach Anspruch 7, **dadurch gekennzeichnet, dass** das stromaufwärtige Messer (35a) zumindest an seinen Enden Vorsprünge (35'a) besitzt.

9. Falzvorrichtung nach Anspruch 8, **dadurch gekennzeichnet, dass** das Messer (35b), das stromab des stromaufwärtigen Messers (35a) gelegen ist, das mit einem (35'a) Vorsprung versehen ist, diesem gegenüber eine Aufnahme (39) besitzt, die geeignet ist, den Vorsprung (35'a) aufzunehmen.

10. Falzvorrichtung nach einem der Ansprüche 7 bis 9, **dadurch gekennzeichnet, dass** das stromabwärtige Messer (35c) und das mittlere Messer (35b) mit Betätigungsmitteln (40) versehen sind, die geeignet sind, ihm eine horizontale Verlagerungsbewegung (h) zu ermöglichen.

11. Falzvorrichtung nach einem der Ansprüche 7 bis 10, **dadurch gekennzeichnet, dass** die Ausführung eines neuen Falzes durch das vertikale Verlagern (v) des stromabwärtigen Messers (35c) gewährleistet wird.

12. Verfahren zum Falzen eines dünnen Blattes, insbesondere eines Blattes Papier (33), auf einer Schablone (17) entlang von parallelen und abstandsgleichen Rillungslinien, auf diesem ausgeführt sind und die sich quer von einer Seite zur anderen des Blattes (33) erstrecken, wobei diese Falzschablone (17) aus einer Folge von parallelen benachbarten, quer verlaufenden und identischen Diedern (19) gebildet wird, die durch eine Verbindungslinie (19b) getrennt sind, **dadurch gekennzeichnet, dass** es die folgenden Schritte umfasst:
- aufeinander folgendes Anlegen einer Rillungslinie des Blattes (33) gegen eine bestimmte Verbindungslinie (19b) der Falzschablone (17) durch Anlegemittel (35a, 35b, 35c), die in Längsrichtung der Falzschablone (17) translatorisch beweglich sind,
- Halten, während des Anlegens durch die in Längsrichtung der Falzschablone (35a, 35b, 35c) translatorisch beweglichen Anlegemittel, mindestens einer Markierungslinie gegen eine Verbindungslinie, die stromauf der bestimmten Verbindungslinie gelegen ist, durch die Haltemittel.

13. Falzverfahren nach Anspruch 12, **dadurch gekennzeichnet, dass** drei vertikal bewegliche Messer verwendet werden, um die Rillungslinien des Blattes (33) gegen die Verbindungslinien der Falzschablone (17) anzulegen, und zwar ein stromaufwärtiges Messer (35a), ein stromabwärtiges Messer (35c) und ein mittleres Messer (35b), und dass ein neuer Falz durch das vertikale Verlagern (v) des stromabwärtigen Messers (35c) gewährleistet wird, wobei zumindest das mittlere Messer während dieses Verlagerns abgesenkt ist, so dass es einen zuvor gebildeten Falz während dieses Verlagerns gegen die Falzschablone (17) anlegt.

14. Falzverfahren nach Anspruch 13, **dadurch gekennzeichnet, dass** nach dem Ausführen des Falzes das stromaufwärtige Messer (35a) in die Nähe des mittleren Messers (35b) zurückgeführt wird, so dass dessen Vorsprünge (35'a) in entsprechenden Aufnahmen (39) des mittleren Messers (35b) Platz finden, wobei das stromabwärtige Messer (35c) während dieser Bewegung abgesenkt ist, so dass der gebildete neue Falz gegen die Falzschablone (17) angelegt gehalten wird.

15. Falzverfahren nach Anspruch 14, **dadurch gekennzeichnet, dass** das stromabwärtige Messer (35c) und mittlere Messer (35b) anschließend um einen Wert (e) gleich dem Abstand von zwei aufeinander folgenden Scheitelpunkten der die Falzschablone (17) bildenden Dieder (19) vorgerückt werden und das mittlere Messer (35b) in den zuletzt gebildeten Falz abgesenkt wird, wobei das stromaufwärtige Messer und seine Vorsprünge während dieses Verlagerns in den vorausgegangenen Falzen abgesenkt bleiben.

## Claims

1. Device for folding a thin sheet, in particular a sheet of paper (33), along parallel and equidistant scoring lines made thereon, these lines extending transversely from one side of the sheet to the other, which device comprises a frame (3) that is able to receive a folding template (17) of dimensions at least equal to those of the sheet (33) to be bent and that consists of a succession of identical, transverse, adjacent parallel dihedrals (19) separated by a meeting line (19b), and applicator means that are able to move in translation (35a, 35b, 35c), **characterized in that** the applicator means (35a, 35b, 35c) are able to move in translation in the longitudinal direction of the folding template (17) and are thus able to press, successively, a scoring line of the sheet (33) against a meeting line (19b) of the folding template (17), and **in that** the device further comprises holding means which are able, during actuation of the applicator means able to move in translation in the longitudinal direction of the folding template (35a, 35b, 35c) over a given meeting line and preferably at any point during the sheet folding operation, to hold at least one scoring line pressed against a meeting line (19b) located upstream of said given meeting line.

2. Folding device according to Claim 1, **characterized in that** said upstream meeting line is adjacent to the given meeting line.

3. Folding device according to either of Claims 1 and 2, **characterized in that** the applicator means consist of transverse blades (35a, 35b, 35c) that are able to move vertically and are able to enter the volume between dihedrals (19) such that their tip can come to press against the meeting line (19b) and **in that** the blades (35a, 35b, 35c) are arranged on a gantry (8) that is able to be displaced, under the action of displacement means, in the longitudinal direction of the folding template (17).

4. Folding device according to Claim 3, **characterized in that** the displacement means consist of stepper motors controlled by a control logic (15) so as to displace the gantry (8) in equal displacement steps, the displacement step being equal to the distance (e) between two consecutive ridges (19a) of the dihedrals (19) forming the folding template (17).

5. Folding device according to one of the preceding claims, **characterized in that** the dihedrals (19) forming the folding template (17) have, passing through them, ducts (23) connected to suction means (29) .

6. Folding device according to one of Claims 3 to 5, **characterized in that** at least one of the blades (35a, 35b, 35c) is provided with an actuating means (40) that are able to permit a horizontal displacement movement (h) of the blade.

7. Folding device according to Claim 6, **characterized in that** it has three blades, specifically an upstream blade (35a), a downstream blade (35c) and a middle blade (35b).

8. Folding device according to 7, **characterized in that** the upstream blade (35a) has extensions (35'a) at least at its ends.

9. Folding device according to Claim 8, **characterized in that** the blade (35b) located downstream of the upstream blade (35a) provided with an extension (35'a) has, facing this, a recess (39) that is able to receive said extension (35'a).

10. Folding device according to one of Claims 7 to 9, **characterized in that** the downstream (35c) and middle (35b) blades are provided with actuation means (40) that are able to permit a horizontal displacement movement (h) of these blades.

11. Folding device according to one of Claims 7 to 10, **characterized in that** the creation of a new fold is brought about by the vertical displacement (v) of the downstream blade (35c).

12. Method of folding, on a template (17), a thin sheet, in particular a sheet of paper (33), along parallel and equidistant scoring lines made thereon, these lines extending transversely from one side of the sheet (33) to the other, this folding template (17) consisting of a succession of identical, transverse, adjacent parallel dihedrals (19) separated by a meeting line (19b), **characterized in that** it comprises the steps of:
- successively pressing a scoring line of the sheet (33) against a given meeting line (19b) of the folding template (17) by means of applicator means that are able to move in translation (35a, 35b, 35c) in the longitudinal direction of the folding template (17),
- while said applicator means that are able to move in translation in the longitudinal direction of the folding template (35a, 35b, 35c) press, holding at least one marking line against a meeting line located upstream of said given meeting line by means of holding means.

13. Folding method according to Claim 12, **characterized in that** use is made of three vertically mobile blades to press the scoring lines of the sheet (33) against the meeting lines of the folding template (17), specifically an upstream blade (35a), a downstream blade (35c) and a middle blade (35b), and **in that** a new fold is created by the vertical displacement (v) of the downstream blade (35c), at least the middle blade being lowered during this displacement so as to press a previously formed fold against the folding template (17) during this displacement.

14. Folding method according to Claim 13, **characterized in that** once the fold has been made, the upstream blade (35a) is returned close to the middle blade (35b) such that extensions (35'a) thereof come into place in corresponding recesses (39) of the middle blade (35b), the downstream blade (35c) being lowered during this movement so as to keep the newly formed fold pressed against the folding template (17).

15. Folding method according to Claim 14, **characterized in that** the downstream blade (35c) and the middle blade (35b) are then advanced by a value (e) equal to the spacing between two consecutive peaks of the dihedrals (19) forming the folding template (17) and the middle blade (35b) is lowered into the most recently formed fold, the upstream blade and its extensions remaining lowered during this displacement in the preceding folds.
